# EUROPÄISCHE PATENTSCHRIFT

(11) **EP 3 770 372 B1**
(45) Veröffentlichungstag und Bekanntmachung des Hinweises auf die Patenterteilung: **03.08.2022**
(21) Anmeldenummer: 20179986.3
(22) Anmeldetag: 15.06.2020
(51) Int. Cl.: E06B 9/17, E06B 3/263

(54) **KASTEN ZUR AUFNAHME EINES ROLLLADENS ODER EINES SONNENSCHUTZES UND FENSTER ODER TÜR**
BOX FOR HOLDING A ROLLER SHUTTER OR A SUNSHADE AND WINDOW OR DOOR
COFFRE DE RÉCEPTION D'UN VOLET ROULANT OU D'UNE PROTECTION SOLAIRE ET FENÊTRE OU PORTE

(30) Priorität: 25.07.2019 DE 102019120198
(43) Veröffentlichungstag der Anmeldung: 27.01.2021
(73) Patentinhaber: SCHÜCO International KG, 33609 Bielefeld (DE)
(72) Erfinder: BÜSCHER, Christian, 33615 Bielefeld (DE)
(74) Vertreter: Dantz, Jan Henning

(56) Entgegenhaltungen:
- EP-A2- 2 354 425
- DE-T2- 69 000 734
- GR-B- 1 006 080

## Beschreibung

Die vorliegende Erfindung betrifft einen Kasten zur Aufnahme eines Rollladens oder eines Sonnenschutzes sowie ein Fenster oder eine Tür, insbesondere zur Montage an einer Fassade, nach dem Oberbegriff des Anspruches 1.

Die DE 81 02 063 offenbart einen Rollladenkasten, der oberhalb eines Blendrahmens montiert ist. Der Rollladenkasten umfasst ein Frontteil, ein Deckenteil und ein Bodenteil aus einem Aluminiumprofil, die einen Behang an einer Wickelwelle umgeben. An einer Innenseite sind Kunststoffprofile vorgesehen, die Wärmedämmschichten umgeben, um zur Innenseite eine thermische Trennung zu bewirken. Die thermische Trennung ist allerdings versetzt zu dem Blendrahmen angeordnet, so dass dazwischen Kältebrücken vorhanden sind. Der Rollladenkasten liegt zudem nur lose an dem Blendrahmen an, so dass die Verbindung zur Übertragung von Kräften ungeeignet ist.

Die DE 297 02 516 U1 offenbart einen Rollladenkasten für ein Fenster oder eine Tür, bei dem mehrere Profile zu einem Kasten zusammengesetzt sind. Die Profile sind als Hohlprofile ausgebildet und über trennbare Steckverbindungen miteinander verbunden. Auch hier ergibt sich eine schlechte Wärmedämmung, und die Verbindung mit benachbarten Bauteilen ist nur über Befestigungsmittel möglich.

In der GR20070100574 ist ein Rolladenkasten mit einem Verbundprofil offenbart, der an einem Rahmenprofil festlegbar ist. In dem Rolladenkasten ist an einer Innenseite ein Dämmelement vorgesehen. Auch die EP 2 354 425 offenbart einen Rolladenkasten mit einem Dämmelement und einem Verbundprofil.

Es ist daher Aufgabe der vorliegenden Erfindung, einen Kasten zur Aufnahme eines Rollladens oder eines Sonnenschutzes zu schaffen, der eine hohe Wärmedämmung besitzt und auf einfache Weise an einem Blendrahmen eines Fensters oder einer Tür montiert werden kann.

Diese Aufgabe wird mit einem Kasten mit den Merkmalen des Anspruches 1 gelöst. Vorteilhafte Ausgestaltungen ergeben sich durch die Unteransprüche.

Der erfindungsgemäße Kasten umfasst ein oberes Verbundprofil mit einem metallischen Innenprofil und einem metallischen Außenprofil, die über mindestens ein Isolierprofil miteinander verbunden sind, und ein unteres Verbundprofil, das mit dem oberen Verbundprofil an einer Außenseite über ein Verbindungsprofil verbunden ist. Innerhalb des Kastens ist mindestens ein Dämmelement vorgesehen, das zumindest teilweise an einer Innenseite des Isolierprofils angeordnet ist. Die Anordnung kann dabei mit direkten Kontakt erfolgen, muss aber nicht vorgesehen sein. Auch eine Anordnung des Dämmelementes mit einem mit einem Spalt zu dem Isolierprofil, bevorzugt kleiner 5mm, führt zu einer guten Isolierung. Zudem können optional auch isolierende Abstandselementes zwischen dem Isolierprofil und dem Dämmelement vorgesehen sein. Dadurch ergibt sich eine gute Wärmedämmung, da das Isolierprofil zusammen mit dem Dämmelement eine gemeinsame Dämm- oder Isolierebene ausbilden kann, die eine Kältebrücke vermeidet. Zudem kann das untere Verbundprofil an einen Blendrahmen eines Fensters oder einer Tür angeschlossen sein.

Auch das untere Verbundprofil umfasst vorzugsweise ein metallisches unteres Außenprofil und einen Isoliersteg, der mit einem metallischen unteren Innenprofil verbunden ist. Dadurch besitzt der Kasten eine hohe Stabilität durch die beiden Verbundprofile, deren metallische Profile vorzugsweise aus einem Leichtmetall, wie Aluminium, hergestellt sind. Das Isolierprofil und der Isoliersteg bestehen vorzugsweise aus Kunststoff.

Zur Optimierung der Dämmeigenschaften können das Isolierprofil des oberen Verbundprofils und der Isoliersteg des unteren Verbundprofils zumindest teilweise, vorzugsweise überwiegend, in der gleichen vertikalen Ebene in der eingebauten Position angeordnet sein. Das Isolierprofil und der Isoliersteg erstrecken sich in Tiefenrichtung des Kastens über eine bestimmte Länge, die in der eingebauten Position in einer vertikalen Ebene mit einer Dicke entsprechend der Tiefenerstreckung des Isolierprofils angeordnet ist. Wenn die so gebildete vertikale Ebene des Isolierprofils und des Isoliersteges einander überdecken, vorzugsweise um mehr als 50 %, insbesondere mehr als 80 %, dann kann eine definierte Dämmebene an dem Kasten ausgebildet sein, die sich optional auch durch die Dämmebene des Blendrahmens erstreckt, an dem ebenfalls mindestens ein Isolierprofil vorgesehen ist. Dadurch kann eine optimierte Anordnung der Dämmebene auch im Bereich des Kastens vorgesehen sein.

Das Verbindungsprofil kann im Querschnitt im Wesentlichen C-förmig ausgebildet sein, wobei die beiden Schenkel des Verbindungsprofils mit dem oberen Verbundprofil oder dem unteren Verbundprofil verbunden sind. Das Verbindungsprofil kann dabei ein oder mehrere mit Hohlkammern versehene Profile aufweisen, die optional zweischalig aus unterschiedlichen Materialien hergestellt sind, beispielsweise aus Kunststoff und Aluminium. Ferner kann an dem Verbindungsprofil eine Revisionsklappe vorgesehen sein, um einen Zugang zu einer Wickelwelle in dem Kasten zu schaffen.

In einer bevorzugten Ausgestaltung ist an dem oberen Verbundprofil mindestens eine Funktionsnut für Befestigungsmittel ausgebildet. Dies erleichtert die Montage des Kastens an weiteren Bauteilen, beispielsweise einen Profil an einer Fassade oder einem Mauerwerk. Eine erste Funktionsnut kann dabei an dem metallischen Innenprofil und eine zweite Funktionsnut an dem metallischen Außenprofil ausgebildet sein. Die Anordnung der beiden Funktionsnuten kann dabei in der gleichen vertikalen Ebene vorgesehen sein wie zwei Funktionsnuten, die an einem Blendrahmen eines Fensters oder einer Tür vorgesehen sind, so dass die Profile des Blendrahmens und des Kastens zur Anbindung weiterer Bauteile eingesetzt werden können.

Zwischen den beiden metallischen Innenprofilen des oberen Verbundprofils und des unteren Verbundprofils ist erfindungsgemäß ein Dichtungsprofil angeordnet, das eine Dichtebene ausbildet. Dadurch wird eine weitere Sicherung gegen das Eindringen von Feuchtigkeit geschaffen. Durch das Dichtprofil können dabei ein inneres Dämmelement und ein äußeres Dämmelement unterteilt werden.

Für eine flexible Ausbildung des Kastens im Hinblick auf die Länge in Tiefenrichtung kann das Dämmelement aus mehreren zusammensteckbaren Formteilen gebildet sein. Je nach Tiefe können dann eines oder mehrere Formteile zusammengesteckt werden, die zusammen das blockförmige Dämmelement benachbart zu einer Wickelwelle ausbilden.

Erfindungsgemäß wird auch ein Fenster oder eine Tür mit einem Blendrahmen bereitgestellt, wobei an dem Blendrahmen an einer Oberseite oder an einer Seite ein erfindungsgemäßer Kasten zur Aufnahme eines Rollladens oder eines Sonnenschutzes montiert ist. Der Blendrahmen kann dabei ein oberes oder seitliches Blendrahmenprofil aufweisen, das unmittelbar mit dem unteren Verbundprofil des Kastens verbunden ist, beispielsweise über eine Steckverbindung mit Nuten und Einsteckteilen oder anderen Befestigungsmitteln. Die Dämmebene des Blendrahmenprofils ist vorzugsweise im Wesentlichen in der gleichen Ebene angeordnet wie der Isoliersteg und das Isolierprofil an dem Kasten, so dass eine optimierte Wärmedämmung ermöglicht wird. Das Fenster oder die Tür können Bestandteil einer Fassadenkonstruktion sein.

Die Erfindung wird nachfolgend anhand mehrerer Ausführungsbeispiele mit Bezug auf die beigefügten Zeichnungen näher erläutert. Es zeigen:
- Figur 1: eine Schnittansicht durch einen erfindungsgemäßen Kasten;
- Figur 2: eine Explosionsdarstellung des Kastens der Figur 1;
- Figur 3: eine modifizierte Ausbildung eines Kastens mit großer Erstreckung in Tiefenrichtung;
- Figur 4: eine Schnittansicht durch einen Kasten mit geringerer Erstreckung in Tiefenrichtung, und
- Figur 5: eine Schnittansicht durch einen modifizierten Kasten mit geringer Erstreckung in Tiefenrichtung.

An einem Fenster oder einer Tür ist ein Kasten 1 montiert, der oberhalb eines Blendrahmens angeordnet ist, wobei in den Figuren 1 und 2 nur ein oberes Blendrahmenprofil 20 dargestellt ist, an dem in an sich bekannter Weise eine Isolierglasscheibe oder ein Flügel mit einer Isolierglasscheibe vorgesehen werden kann. Das Blendrahmenprofil 20 kann auch als horizontaler Riegel einer Pfosten-Riegel-Konstruktion ausgebildet sein.

An dem Kasten 1 ist eine Kammer ausgebildet, die eine Wickelwelle 16 umgibt, an der ein Behang 17 aufgewickelt ist, der als Sonnenschutz oder Rollladen ausgebildet sein kann. Hierfür können an der Wickelwelle 16 entsprechende Lamellen, textile Materialien oder andere Elemente vorgesehen sein, die beim Abwickeln durch ein Abschlusselement 18 nach unten gezogen werden und so eine Gebäudeöffnung überdecken.

Der Kasten 1 weist ein oberes Verbundprofil 2 mit einem metallischen Innenprofil 4 und einem metallischen Außenprofil 3 auf, die über mindestens ein Isolierprofil 5 aus Kunststoff miteinander verbunden sind. Das obere Verbundprofil 2 ist mit einem unteren Verbundprofil 12 verbunden, das ein metallisches Außenprofil 14 und ein metallisches unteres Innenprofil 13 aufweist, die über einen Isoliersteg 15 miteinander verbunden sind, wie dies in Figur 2 gezeigt ist. Das obere Verbundprofil 2 ist dabei mit dem unteren Verbundprofil 12 über ein vorzugsweise C-förmiges Verbindungsprofil 6 verbunden.

Benachbart zu der Wickelwelle 16 ist ein Dämmelement 7 vorgesehen, beispielsweise aus einem Hartschaum oder einem anderen Dämmmaterial, das aus mehreren Formteilen 70 und 71 zusammengesetzt ist. Das Formteil 70 umfasst eine oder mehrere Nuten 72, insbesondere schwalbenschwanzförmige Nuten, in die Steckelemente des benachbarten Formteils 71 eingesteckt sind, wobei an dem Formteil 71 auf der zu dem Steckteil gegenüberliegenden Seite weitere Nuten 74 ausgebildet sind. Dadurch kann die Dicke des Dämmelementes 7 in Tiefenrichtung variiert werden. Das Dämmelement 7 umfasst auf der zu der Wickelwelle 16 gewandten Seite eine Aufnahme 73, insbesondere eine im Wesentlichen halbkreisförmige Aufnahme, die einen Teil der Wickelwelle 16 mit dem aufgewickelten Behang 17 umgibt.

Zwischen dem oberen Verbundprofil 2 und dem unteren Verbundprofil 12 ist ein Dichtprofil 8 vorgesehen, das mit einem Ende 81 an einer Nut des metallischen Innenprofils 4 und mit einem weiteren Ende 82 an einer Nut des metallischen unteren Innenprofils 14 verbunden ist. Das Dichtprofil 8 unterteilt somit einen Innenraum des Kastens 1 in zwei voneinander getrennte Innenkammern, wobei in einer ersten Innenkammer das Dämmelement 7 und in der weiteren Innenkammer mindestens ein Dämmblock 9 angeordnet ist. Der Dämmblock 9 kann ebenfalls aus wärme-, brand- und/oder akustisch-isolierendem Material, insbesondere einem Hartschaum, hergestellt sein. Zwischen dem Dichtprofil 8 und dem Dämmblock 9 ist ferner ein Verstärkungsprofil 10 angeordnet, das mit einem unteren Steg in eine Nut an dem metallischen unteren Innenprofil 14 eingreift und mit einem oberen Steg einen oberen Schenkel des C-förmigen Verbindungsprofils 6 stützt.

Das Verbindungsprofil 6 umfasst Profile 60, 62 und 64, die mit Hohlkammern ausgebildet sind und beispielsweise aus Kunststoff hergestellt sind. Die Profile 60, 62 und 64 können an ihrer Innen- oder Außenseite bezogen auf den Kasten 1 mit einer Abdeckung aus Kunststoff oder Aluminium überzogen sein. Im dargestellten Ausführungsbeispiel ist an der Unterseite des oberen Profils 60 ein Zusatzprofil 61 aus Aluminium zur Lastübertragung vorgesehen. An dem vertikalen Profil 62 ist an der Außenseite eine Blende 63 aus Aluminium angeordnet. Das untere Profil 64 besitzt an der Unterseite eine Klappe 65, insbesondere aus Kunststoff, die als Revisionsklappe ausgebildet ist und somit einen Zugang zu der Wickelwelle 16 schafft, wenn der Dämmblock 9, das Verstärkungsprofil 10 sowie das Dichtprofil 8 und das Dämmelement 7 demontiert sind.

An dem oberen horizontalen Profil 60 ist endseitig ein Verbindungselement 67 ausgebildet, das an einer stirnseitigen Nut des metallischen Innenprofils 4 fixiert ist. An dem unteren horizontalen Profil 64 ist ein Endabschnitt 66 ausgebildet, der in eine stirnseitige Nut an dem unteren Verbundprofil 12 fixiert ist. Optional kann das Verbindungsprofil 6 allerdings auch nicht unmittelbar an den Verbundprofilen 2 und 12 fixiert werden, sondern mittelbar über Zwischenschaltung weiterer Profile, beispielsweise wenn die Erstreckung des Kastens 1 in Tiefenrichtung vergrößert werden soll.

In Figur 2 ist ferner das Blendrahmenprofil 20 im Detail gezeigt, das ein metallisches Innenprofil 24, ein metallisches Außenprofil 23 und einen oder mehrere Isolierstege 25 dazwischen aufweist. An der Oberseite ist an dem metallischen Innenprofil 24 eine Nut 21 ausgebildet und an dem metallischen Außenprofil 23 ist eine Nut 22 ausgebildet, an der Befestigungsmittel montiert werden können. in dem dargestellten Ausführungsbeispiel sind an den Nuten 21 und 22 Steckelemente des unteren Verbundprofils 2 eingefügt, die eine rastende oder klemmende Fixierung des Kastens 1 an dem oberen Blendrahmenprofil 20 gewährleisten. Hierfür kann auch ein elastisches Element, wie ein biegbarer Raststeg oder eine Dichtschnur aus einem elastischen Material eingesetzt werden.

In der montierten Position ist der mindestens eine Isoliersteg 25 des Blendrahmens im Wesentlichen in einer Ebene mit dem Isoliersteg 15 des unteren Verbundprofils und dem Isolierprofil 5 des oberen Verbundprofils 2 angeordnet, so dass in dieser Ebene eine Dämmung erfolgt.

Ferner sind an dem oberen Verbundprofil 2 die Nuten 30 und 40 im Wesentlichen in der gleichen vertikalen Ebene angeordnet wie die Nuten 22 und 21 an dem Blendrahmenprofil 20. Dadurch kann ein Bauteil statt an dem Blendrahmenprofil 20 auf identische Weise an dem Verbundprofil 2 des Kastens 1 montiert werden. Die Nuten 30 und 40 sind vorzugsweise im Hinblick auf die Tiefe und die nach innen ragenden Stege im Wesentlichen identisch zu den Nuten 22 und 21 an dem Blendrahmenprofil ausgebildet. An dem oberen Verbundprofil 2 ist an dem metallischen Außenprofil 3 lediglich eine zweite zusätzliche Funktionsnut 31 ausgebildet.

An dem metallischen Außenprofil 3 ist ferner eine zur Innenseite gewandte vertikale Blende 33 ausgebildet. An der Blende 33 ist eine optionale Nut 32 vorgesehen, die zur Befestigung weiterer Bauteile oder einer Abdeckung dienen. Zudem ist im unteren Bereich ein optionaler Winkel 34 als Anputzwinkel vorgesehen, der in eine Nut 35 an der Blende einhängbar ist.

In Figur 3 ist ein modifizierter Kasten gezeigt, der in Tiefenrichtung etwas dicker ausgebildet ist. Hierfür ist das Dämmelement 7' in Tiefenrichtung größer ausgestaltet, da ein zusätzliches Formteil an dem Dämmelement 7' vorgesehen ist verglichen mit der in Figur 1 gezeigten Variante. Dementsprechend können auch an dem metallischen Innenprofil 4 und dem metallischen unteren Innenprofil 14 zusätzliche Verbindungsprofile vorgesehen sein, oder das metallische Innenprofil 4 und das metallische unteren Innenprofil 14 sind in Tiefenrichtung länger ausgebildet.

In Figur 4 ist eine gegenüber Figur 1 verkürzte Ausgestaltung des Kastens 1 in Tiefenrichtung dargestellt. Das Dämmelement 7" ist, verglichen mit dem Dämmelement 7 der Figur 1, in Tiefenrichtung kürzer ausgebildet. Zusätzlich sind das metallische Innenprofil 4 und das metallische untere Innenprofil 14 ebenfalls etwas kürzer ausgebildet. Alternativ können auch das Isolierprofil 5 und der Isoliersteg 15 in Tiefenrichtung kürzer ausgebildet werden.

In Figur 5 ist eine weitere Variante eines Kastens dargestellt, bei dem ein Dämmelement 7‴ in Tiefenrichtung noch kürzer ausgebildet ist als das Dämmelement 7" der Figur 4. Auch hier können verschiedene Maßnahmen ergriffen werden, um die Verkürzung des Dämmelementes 7‴ in Tiefenrichtung zu kompensieren, insbesondere können das obere Verbundprofil 2 und das untere Verbundprofil 12 entsprechend kürzer ausgebildet werden. Alternativ oder zusätzlich können auch die beiden Schenkel des Verbindungsprofils 6, je nach Einbaulänge in Tiefenrichtung, kürzer oder länger ausgebildet werden.

Die erfindungsgemäße Konstruktion mit dem Blendrahmen und dem Kasten 1 wird vorzugsweise an einem Fenster oder bei einer Fassadenkonstruktion eingesetzt.

### Bezugszeichenliste

- 1: Kasten
- 2: Verbundprofil
- 3: Außenprofil
- 4: Innenprofil
- 5: Isolierprofil
- 6: Verbindungsprofil
- 7, 7', 7", 7‴: Dämmelement
- 8: Dichtprofil
- 9: Dämmblock
- 10: Verstärkungsprofil
- 12: Verbundprofil
- 13: Außenprofil
- 14: Innenprofil
- 15: Isoliersteg
- 16: Wickelwelle
- 17: Behang
- 18: Abschlusselement
- 20: Blendrahmenprofil
- 21: Nut
- 22: Nut
- 23: Außenprofil
- 24: Innenprofil
- 25: Isoliersteg
- 30: Nut
- 31: Funktionsnut
- 32: Nut
- 33: Blende
- 34: Winkel
- 35: Nut
- 40: Nut
- 60: Profil
- 61: Zusatzprofil
- 62: Profil
- 63: Blende
- 64: Profil
- 65: Klappe
- 66: Endabschnitt
- 67: Verbindungselement
- 70: Formteil
- 71: Formteil
- 72: Nut
- 73: Aufnahme
- 74: Nut
- 81: Ende
- 82: Ende

## Patentansprüche

1. Kasten (1) zur Aufnahme eines Rollladens oder eines Sonnenschutzes, mit einem oberen Verbundprofil (2) mit einem metallischen Innenprofil (4) und einem metallischen Außenprofil (3), die über mindestens ein Isolierprofil (5) miteinander verbunden sind, und einem unteren Verbundprofil (12), das mit dem oberen Verbundprofil (2) an einer Außenseite über ein Verbindungsprofil (6) verbunden ist, wobei mindestens ein Dämmelement (7) innerhalb des Kastens (1) vorgesehen ist, das zumindest teilweise an einer Innenseite des Isolierprofils (5) angeordnet ist, **dadurch gekennzeichnet, dass** zwischen dem metallischen Innenprofil (4) des oberen Verbundprofils (2) und dem metallischen unteren Innenprofil (14) des unteren Verbundprofils (12) ein Dichtprofil (8) angeordnet ist und am Dichtprofil (8) das innere Dämmelement (7) und/oder ein äußeres Dämmelement (9) angeordnet ist.

2. Kasten nach Anspruch 1, **dadurch gekennzeichnet, dass** das untere Verbundprofil (12) ein metallisches unteres Außenprofil (13) und einen Isoliersteg (15) umfasst, der mit einem metallischen unteren Innenprofil (14) verbunden ist.

3. Kasten nach Anspruch 1 oder 2, **dadurch gekennzeichnet, dass** das Isolierprofil (5) des oberen Verbundprofils (2) und der Isoliersteg (15) des unteren Verbundprofils (12) zumindest teilweise, vorzugsweise überwiegend, in der gleichen vertikalen Ebene in der eingebauten Position angeordnet sind.

4. Kasten nach einem der vorhergehenden Ansprüche, **dadurch gekennzeichnet, dass** das Verbindungsprofil (6) im Querschnitt im Wesentlichen C-förmig ausgebildet ist.

5. Kasten nach einem der vorhergehenden Ansprüche, **dadurch gekennzeichnet, dass** an dem oberen Verbundprofil (2) mindestens eine Funktionsnut (30, 40) für Befestigungsmittel ausgebildet ist.

6. Kasten nach Anspruch 5, **dadurch gekennzeichnet, dass** eine erste Funktionsnut (40) an dem metallischen Innenprofil (4) und eine zweite Funktionsnut (30) an dem metallischen Außenprofil (3) ausgebildet ist.

7. Kasten nach einem der vorhergehenden Ansprüche, **dadurch gekennzeichnet, dass** das Dämmelement (7, 9) mehrere zusammensteckbare Formteile (70, 71) aufweist und die Tiefe des Dämmelementes (7) veränderbar ist.

8. Kasten nach einem der vorhergehenden Ansprüche, **dadurch gekennzeichnet, dass** das Verbindungsprofil (6) ein oder mehrere mit Hohlkammern versehene Profile (60, 62, 64) aufweist.

9. Kasten nach einem der vorhergehenden Ansprüche, **dadurch gekennzeichnet, dass** das Verbindungsprofil (6) eine Revisionsklappe aufweist.

10. Fenster oder Tür mit einem Blendrahmen, an dem an einer Oberseite ein Kasten (1) zur Aufnahme eines Rollladens oder eines Sonnenschutzes nach einem der vorhergehenden Ansprüche vorgesehen ist.

11. Fenster oder Tür nach Anspruch 10, **dadurch gekennzeichnet, dass** an dem Blendrahmen ein Verbundprofil (20) mit zwei metallischen Profilen (23, 24) und einem dazwischen angeordneten Isolierprofil (25) vorgesehen ist, wobei das Isolierprofil (25) des Blendrahmens im Wesentlichen in der gleichen vertikalen Ebene wie der Isoliersteg (15) des unteren Verbundprofils (12) des Kastens (1) angeordnet ist.

12. Fenster oder Tür nach Anspruch 10 oder 11, **dadurch gekennzeichnet, dass** der Blendrahmen ein Verbundprofil (20) mit mindestens zwei Funktionsnuten (21, 22) aufweist, die in der gleichen vertikalen Ebene wie die zwei Funktionsnuten (30, 40) an dem oberen Verbundprofil (2) angeordnet sind.

## Claims

1. Box (1) for accommodating a roller shutter or a sunshade, having an upper composite profile (2) with a metallic inner profile (4) and a metallic outer profile (3), which are connected to one another via at least one insulating profile (5), and a lower composite profile (12), which is connected to the upper composite profile (2) on an outer side via a connecting profile (6), wherein at least one insulating element (7) is provided inside the box (1), which is arranged at least partially on an inner side of the insulating profile (5), **characterized in that** a sealing profile (8) is arranged between the metallic inner profile (4) of the upper composite profile (2) and the metallic lower inner profile (14) of the lower composite profile (12), and the inner insulating element (7) and/or an outer insulating element (9) is arranged on the sealing profile (8).

2. Box according to claim 1, **characterized in that** the lower composite profile (12) comprises a metallic lower outer profile (13) and an insulating web (15) connected to a metallic lower inner profile (14).

3. Box according to claim 1 or 2, **characterized in that** the insulating profile (5) of the upper composite profile (2) and the insulating web (15) of the lower composite profile (12) are arranged at least partially, preferably predominantly, in the same vertical plane in the installed position.

4. Box according to one of the preceding claims, **characterized in that** the connecting profile (6) is substantially C-shaped in cross-section.

5. Box according to one of the preceding claims, **characterized in that** at least one functional groove (30, 40) for fastening means is formed on the upper composite profile (2).

6. Box according to claim 5, **characterized in that** a first functional groove (40) is formed on the metallic inner profile (4) and a second functional groove (30) is formed on the metallic outer profile (3).

7. Box according to one of the preceding claims, **characterized in that** the insulating element (7, 9) has a plurality of pluggable molded parts (70, 71), and the depth of the insulating element (7) can be varied.

8. Box according to one of the preceding claims, **characterized in that** the connecting profile (6) comprises one or more profiles (60, 62, 64) provided with hollow chambers.

9. Box according to one of the preceding claims, **characterized in that** the connecting profile (6) comprises an inspection flap.

10. Window or door having a fixed frame on which a box (1) is provided on an upper side for accommodating a roller shutter or a sunshade according to one of the preceding claims.

11. Window or door according to claim 10, **characterized in that** a composite profile (20) having two metallic profiles (23, 24) and an insulating profile (25) arranged therebetween is provided on the fixed frame, wherein the insulating profile (25) of the frame is arranged substantially in the same vertical plane as the insulating web (15) of the lower composite profile (12) of the box (1).

12. Window or door according to claim 10 or 11, **characterized in that** the fixed frame comprises a composite profile (20) having at least two functional grooves (21, 22) arranged in the same vertical plane as the two functional grooves (30,40) on the upper composite profile (2).

## Revendications

1. Coffre (1) destiné à recevoir un volet roulant ou un pare-soleil, avec un profilé composite supérieur (2) comportant un profilé intérieur métallique (4) et un profilé extérieur métallique (3) qui sont assemblés l'un à l'autre par l'intermédiaire d'au moins un profilé d'isolation (5) et avec un profilé composite inférieur (12) assemblé au profilé composite supérieur (2) sur une face extérieure par l'intermédiaire d'un profilé d'assemblage (6), dans lequel est prévu à l'intérieur du coffre (1) au moins un élément isolant (7) qui est disposé au moins en partie sur une face intérieure du profilé d'isolation (5), **caractérisé en ce qu'**un profilé d'étanchéité (8) est disposé entre le profilé intérieur métallique (4) du profilé composite supérieur (2) et le profilé intérieur inférieur métallique (14) du profilé composite inférieur (12) et l'élément isolant intérieur (7) et/ou un élément isolant extérieur (9) sont disposés sur le profilé d'étanchéité (8).

2. Coffre selon la revendication 1, **caractérisé en ce que** le profilé composite inférieur (12) comprend un profilé extérieur inférieur métallique (13) et une aile d'isolation (15) qui est assemblée à un profilé intérieur inférieur métallique (14).

3. Coffre selon la revendication 1 ou 2, **caractérisé en ce que** le profilé d'isolation (5) du profilé composite supérieur (2) et l'aile d'isolation (15) du profilé composite inférieur (12) sont disposés au moins en partie, de préférence en majeure partie, dans le même plan vertical dans la position d'installation.

4. Coffre selon l'une des revendications précédentes, **caractérisée en ce que** le profilé d'assemblage (6) est sensiblement en forme de C en section.

5. Coffre selon l'une des revendications précédentes, **caractérisée en ce qu'**au moins une rainure fonctionnelle (30, 40) est formée sur le profilé composite supérieur (2) pour des moyens de fixation.

6. Coffre selon la revendication 5, **caractérisé en ce qu'**une première rainure fonctionnelle (40) est formée sur le profilé intérieur métallique (4) et une deuxième rainure fonctionnelle (30) sur le profilé extérieur métallique (3).

7. Coffre selon l'une des revendications précédentes, **caractérisée en ce que** l'élément isolant (7, 9) présente plusieurs parties mises en forme (70, 71) emboîtables et la profondeur de l'élément isolant (7) est modifiable.

8. Coffre selon l'une des revendications précédentes, **caractérisée en ce que** le profilé d'assemblage (6) présente un ou plusieurs profilés (60, 62, 64) munis de compartiments creux.

9. Coffre selon l'une des revendications précédentes, **caractérisée en ce que** le profilé d'assemblage (6) présente une trappe de visite.

10. Fenêtre ou porte avec un châssis de dormant dont une face supérieure présente un coffre (1) destiné à recevoir un store ou un pare-soleil selon l'une des revendications précédentes.

11. Fenêtre ou porte selon la revendication 10, **caractérisée en ce qu'**il est prévu sur le châssis dormant un profilé composite (20) comportant deux profilés métalliques (23, 24) et un profilé d'isolation (25) disposé entre eux, le profilé d'isolation (25) du châssis dormant étant pour l'essentiel disposé dans le même plan vertical que l'aile d'isolation (15) du profilé composite inférieur (12) du coffre (1).

12. Fenêtre ou porte selon la revendication 10 ou 11, **caractérisée en ce que** le châssis dormant comprend un profilé composite (20) avec au moins deux rainures fonctionnelles (21, 22), qui sont disposées dans le même plan vertical que les deux rainures fonctionnelles (30, 40) du profilé composite supérieur (2).
